# FASCICULE DE BREVET EUROPEEN

(11) **EP 1 751 020 B1**
(45) Date de publication et mention de la délivrance du brevet: **23.07.2008**
(21) Numéro de dépôt: 05763724.1
(22) Date de dépôt: 28.04.2005
(51) Int. Cl.: B65D 47/24, B05B 11/00

(54) **DISPOSITIF POUR LA DISTRIBUTION DE PRODUITS LIQUIDES SANS REPRISE D'AIR**
UNBELÜFTETER FLÜSSIGKEITSSPENDER
NON-VENTED LIQUID PRODUCT DISPENSER

(30) Priorité: 19.05.2004 FR 0405452
(43) Date de publication de la demande: 14.02.2007
(73) Titulaire: Rexam Dispensing SMT, 71700 Tournus (FR)
(72) Inventeur: ROSSIGNOL, Eric, 71100 Chalon-sur-Saône (FR)
(74) Mandataire: Bredema
(86) Numéro de dépôt international: PCT/FR2005/001060
(87) Numéro de publication internationale: WO 2005/123529

(56) Documents cités:
- EP-A- 0 461 894
- WO-A-02/30781
- DE-A- 4 210 225
- FR-A- 2 838 070
- US-A- 5 465 873

## Description

La présente invention concerne un dispositif pour la distribution de produits liquides et plus particulièrement, de produits cosmétiques ou pharmaceutiques, sans reprise d'air.

Les distributeurs de produits liquides sans reprise d'air (souvent dénommés « airless »), comprennent généralement un réservoir muni d'un fond mobile, d'un conduit d'échappement et d'un poussoir coopérant avec un piston et un ressort de rappel.

Cependant, ces distributeurs rencontrent des problèmes d'étanchéité en particulier au niveau de la chambre de volume déterminé qui contient les doses de produit à délivrer. Un autre problème réside dans l'incompatibilité de certains produits avec les métaux qui interdit tout contact avec le ressort de rappel.

Par ailleurs, le mode de distribution est mal contrôlé ce qui est préjudiciable au dosage du produit en particulier lorsque les volumes sont faibles (quelques millilitres).

En outre, il existe des difficultés de fabrication et d'assemblage des différentes pièces constitutives du distributeur et en particulier des éléments participant à l'étanchéité dont la finesse et le positionnement sont déterminants pour la réalisation d'un distributeur fiable et performant.

La présente invention a pour but de résoudre ces problèmes de manière satisfaisante.

Ce but est atteint selon l'invention au moyen d'un dispositif tel que défini dans la revendication 1.

Selon une caractéristique avantageuse, ledit pointeau est solidaire latéralement d'un jeu de lames élastiques dont les extrémités libres sont fixées sur la douille.

Selon une autre caractéristique, ladite biellette d'entraînement est pourvue d'une charnière de liaison avec ledit pointeau permettant son rabat dans ledit canal à partir d'une position déployée de moulage.

Selon encore une autre caractéristique, ladite tige est pourvue d'un ergot latéral coopérant avec un cran de retenue ménagé sur la paroi interne du conduit d'échappement.

Selon une première variante, ladite tige est pourvue d'un méplat longitudinal permettant le passage du produit vers le canal d'évacuation.

Selon une seconde variante, ladite biellette est constituée d'une came de section triangulaire articulée, en partie basse, respectivement sur la tige et sur la douille et, en partie haute, sur une extrémité biseautée du pointeau.

Selon une autre variante, ledit canal est pourvu de lèvres supérieures déformables permettant l'encliquetage du pointeau.

Selon une autre caractéristique, ladite douille comporte un manchon central formant piston destiné à coiffer le conduit d'échappement en délimitant, autour de ladite tige et au-dessus dudit conduit, une chambre de dosage.

De préférence, ladite douille comporte une jupe périphérique entourant ledit ressort et portant en partie basse une bride susceptible de venir en butée sur la partie haute du réservoir en fin de dosage.

Avantageusement, la douille de l'invention est réalisée d'une seule pièce avec le pointeau, la biellette et la tige par moulage à injection.

Il est prévu, en outre, que ladite douille soit associée à un capot formant bouton-poussoir et fermant ledit canal d'évacuation en partie supérieure.

De préférence, ce capot formant poussoir comporte un orifice aligné sur l'axe dudit canal et dont le pourtour interne reçoit l'appui du pointeau en position d'obturation étanche.

Grâce au pointeau rétractable, le dispositif de l'invention assure une auto-étanchéité du distributeur.

L'étanchéité est, en outre, renforcée et sécurisée par l'action des lames élastiques.

La biellette et la tige permettent quant à elles de décomposer le mode de distribution du produit qui s'effectue ainsi en deux temps ce qui permet un meilleur contrôle du dosage.

Au surplus, la chambre de dosage est disposée à l'extérieur du réservoir de produit et à l'intérieur du ressort de rappel en étant isolée par la paroi du manchon en préservant ainsi le produit de tout contact avec les éléments métalliques.

Enfin, le dispositif de l'invention peut être réalisé d'une seule pièce par moulage à injection et offre un taux élevé de restitution du produit.

L'invention sera mieux comprise à la lecture de la description qui va suivre en référence aux dessins sur lesquels;
La figure 1 représente une vue générale en coupe axiale d'un mode de réalisation du dispositif de l'invention monté sur un distributeur «airless »;
Les figures 2A et 2B représentent des vues en coupe du mode de réalisation de la figure 1, respectivement, en sortie de moule et après montage du capot, avant assemblage sur un distributeur;
La figure 3 représente le mode de réalisation des figures précédentes en vue de dessous; Les figures 4A à 4E représentent le dispositif de l'invention au cours des phases successives de la distribution du produit.

Le dispositif de l'invention tel qu'il est représenté sur les figures est destiné à équiper un distributeur de produits liquides et plus particulièrement de produits cosmétiques ou pharmaceutiques, sans reprise d'air représenté sur la figure 1.

Ce produit est conditionné dans un réservoir R qui est muni, en partie basse, d'un fond mobile F et, en partie haute, d'un épaulement E portant un conduit C d'échappement du produit.

Le distributeur est également pourvu d'un poussoir destiné à coopérer avec un piston (décrit ci-après) et un ressort de rappel S.

Le dispositif de l'invention, tel qu'il est représenté notamment sur les figures 2A et 2B, comprend une douille 1 d'étanchéité et de dosage supportant un pointeau d'obturation 2. Comme représenté sur la figure 2B, le pointeau 2 est destiné à se loger dans un canal d'évacuation 12 ménagé ici sur la face supérieure de la douille 1 après rabat et encliquetage depuis la position déployée de sortie de moule de la figure 2A, le dispositif étant ici réalisé d'une seule pièce.

A cet effet, le canal 12 offre, à sa partie supérieure, des lèvres déformables 12a en saillie refermant partiellement le canal.

Le pointeau 2 est déplaçable en translation dans le canal 12 par appui manuel sur la douille 1 et compression du ressort S, en étant raccordé par une biellette 3 d'entraînement à une tige axiale 4 de guidage qui est susceptible de coulisser dans le conduit C d'échappement du réservoir R lors de la distribution du produit.

La biellette 3 d'entraînement est pourvue d'une charnière 32 de liaison avec le pointeau 2 permettant son rabat

Cette biellette est constituée d'une came 31 de section triangulaire articulée, en partie basse, respectivement sur la tige 4 et sur la douille 1 et, en partie haute, sur une extrémité biseautée 21 du pointeau 2 via la charnière 32. La biellette 3 présente ainsi un axe de pivotement avec chacun des éléments adjacents.

La tige 4 est insérée avec liberté de coulissement dans le conduit C en remplissant son volume intérieur sauf à l'endroit d'un méplat longitudinal 40 (voir figure 3) permettant le passage du produit au travers dudit conduit et en direction du canal 12. La tige 4 est aussi pourvue d'un ergot latéral 41 coopérant avec un cran de retenue e ménagé sur la paroi interne du conduit C.

Lors du montage de la douille 1 sur le réservoir R, la tige 4 pénètre dans le conduit C et l'ergot 41 vient s'encliqueter sous le cran c.

Le conduit C communique avec le canal 12 via une chambre de dosage 10 délimitée à l'intérieur d'un manchon central 11, au-dessus du conduit C et s'étendant, dans la douille 1, coaxialement à la tige 4.

Le manchon 11 est destiné à coiffer le conduit C de manière étanche en formant un piston.

Pour parfaire l'étanchéité de la chambre 10 formant le cylindre du piston, le bord supérieur du conduit C sera avantageusement muni d'une lèvre périphérique p.

Le pointeau 2 est solidaire latéralement d'un jeu de deux lames élastiques 21a, 21b dont les extrémités libres sont fixées sur la douille 1 par blocage dans des créneaux 20a, 20b, après rabat du pointeau (voir figure 2B). Les lames 21a, 21b participent au rappel, au guidage puis au maintien du pointeau en position d'obturation du canal 12 (voir figures 4A et 4D).

La douille 1 comporte, en outre, une jupe périphérique 13 entourant le ressort S et portant, en partie basse une bride 13a venant, en phase finale de dosage, en butée contre l'épaulement E du réservoir R.

La bride 13a coopère également avec un rebord radialement saillant T porté par le réservoir R et assurant la retenue de la douille 1 dans son logement ainsi que le maintien sous tension du ressort S dans la position de fermeture étanche du distributeur (voir figure 4E).

Le dispositif de l'invention comporte, en outre, un capot 5 formant bouton-poussoir et fermant le canal 12 de façon étanche en partie supérieure.

Ce capot est, par exemple, encliqueté (comme dans la variante représentée ici sur les figures) ou emmanché sur la douille 1.

Le capot 5 comporte un orifice latéral d'éjection 50, éventuellement associé à une buse, dont le pourtour interne reçoit l'appui de l'extrémité du pointeau 2 en position d'obturation étanche du distributeur.

Le cas échéant, pour renforcer l'étanchéité, le pourtour interne de l'orifice 50 sera pourvu d'un jonc annulaire formant siège de clapet pour l'extrémité du pointeau 2.

Le fonctionnement du dispositif va maintenant être décrit en référence aux figures 4A à 4E.

Dans la position de repos représentée sur la figure 4A, l'extrémité du pointeau 2 est en appui vers l'avant contre l'orifice 50 du capot 5, à la fois sous l'action des lames élastiques 21a, 21b et du ressort S qui est en légère tension, obturant ainsi de façon hermétique le canal 12 et, plus généralement, le distributeur dans son ensemble.

Parallèlement, tandis que le manchon 11 est repoussé vers le haut, la tige 4 est tirée ver le bas dans le conduit C par le cran de retenue e et participe au couple de rotation auquel est soumise la biellette 3 dans le sens horaire (voir flèches), en renforçant ainsi l'appui du pointeau 2.

La position représentée sur la figure 4B correspond au début de la phase de distribution du produit, le capot/poussoir 5 commençant sa descente en réponse à l'appui manuel exercé verticalement par le consommateur.

Au cours de cette phase, la tige 4 reste immobile du fait des inévitables frottements accompagnant son emboîtement coulissant dans le conduit C.

Le manchon 11, quant à lui, amorce sa descente en comprimant le ressort S et en soumettant la biellette 3 à un couple de rotation dans le sens anti-horaire. Ce mouvement entraîne la translation vers l'arrière du pointeau 2 et son retrait par rapport à l'orifice d'éjection 50.

Parallèlement, la chambre de dosage se vide progressivement par l'effet piston du manchon 11 et le raclage de sa paroi par la lèvre p du conduit C provoquant la délivrance du produit par le canal 12 et l'orifice 50.

L'appui étant maintenu, le mouvement se poursuit et la biellette 3 vient en butée contre l'extrémité biseautée 21 du pointeau 2, comme représenté sur la figure 4B.

L'ouverture du distributeur est alors à son maximum.

Dans la position de la figure 4C, le serrage de la tige 4 dans le conduit C a été vaincu par la poursuite des efforts d'appui sur le poussoir 5. La tige 4 amorce un coulissement vers le bas dans le conduit C, tandis que la biellette reste en butée contre le pointeau 2, en s'acheminant ainsi vers l'achèvement du dosage qui est finalement obtenu lorsque la bride 13a de la jupe 13 de la douille atteint l'épaulement E du réservoir R (figure 4D).

La figure 4E correspond à la phase de retour vers la position de repos de la figure 4A. Le relâchement de l'appui manuel entraîne la détente du ressort S. Cette détente provoque d'abord la remontée du manchon 11 et du poussoir 5 jusqu'à ce que le pointeau 2 vienne en butée contre l'orifice 50, la tige 4 restant immobilisée dans le conduit C.

La biellette 3 pivote dans le sens horaire et repousse le pointeau 2 contre l'orifice 50. Ce mouvement s'accompagne de l'aspiration du produit dans le réservoir R et du remplissage progressif de la chambre 10 à l'intérieur du manchon 11.

Puis le serrage de la tige 4 dans le conduit est vaincu et la tige 4 remonte jusqu'à ce que son ergot 41 vienne en butée contre le cran e du conduit C, le pointeau étant maintenu vers l'avant grâce à l'action des lames élastiques 21a, 21b.

Le ressort S est ensuite maintenu sous légère tension par la mise en butée anticipée de la bride 13a contre le rebord saillant T du réservoir R.

## Revendications

1. Dispositif pour la distribution de produits liquides sans reprise d'air à partir d'un réservoir (R) muni d'un fond mobile (F), d'un conduit d'échappement (C) et d'un poussoir coopérant avec, d'une part, une douille (1) d'étancheité et de dosage portant un piston et, d'autre part, un ressort de rappel (S), **caractérisé en ce que** ladite douille (1) supporte un pointeau d'obturation (2) déplaçable en translation dans un canal d'évacuation (12) ménagé sur ladite douille en étant raccordé par une biellette d'entraînement (3) à une tige axiale (4) de guidage susceptible de coulisser et d'être immobilisée par frottement dans le conduit d'échappement (C) du réservoir communiquant avec ledit canal, par appui sur ladite douille (1) et compression dudit ressort (S).

2. Dispositif selon la revendication 1 **caractérisé en ce que** ledit pointeau (2) est solidaire latéralement d'un jeu de lames élastiques (21a, 21b) dont les extrémités libres sont fixées sur la douille (1).

3. Dispositif selon l'une des revendications précédentes **caractérisé en ce que** ladite biellette d'entraînement (3) est pourvue d'une charnière de liaison (32) avec ledit pointeau (2) permettant son rabat dans ledit canal (12) à partir d'une position déployée de moulage.

4. Dispositif selon l'une des revendications précédentes **caractérisé en ce que** ladite tige (4) est pourvue d'un ergot latéral (41) coopérant avec un cran de retenue (e) ménagé sur la paroi interne du conduit d'échappement (C).

5. Dispositif selon l'une des revendications précédentes **caractérisé en ce que** ladite tige (4) est pourvue d'un méplat longitudinal (40) permettant le passage du produit vers le canal d'évacuation (12).

6. Dispositif selon l'une des revendications précédentes **caractérisé en ce que** ladite biellette (3) est constituée d'une came de section triangulaire articulée, en partie basse, respectivement sur la tige (4) et sur la douille (1) et, en partie haute, sur une extrémité biseautée (21) du pointeau (2).

7. Dispositif selon l'une des revendications précédentes **caractérisé en ce que** ledit canal (12) est pourvu de lèvres supérieures déformables (12a) permettant l'encliquetage du pointeau (2).

8. Dispositif selon l'une des revendications précédentes **caractérisé en ce que** ladite douille (1) comporte un manchon central (11) formant piston destiné à coiffer le conduit d'échappement (C) en délimitant, autour de ladite tige et au-dessus dudit conduit, une chambre de dosage (10).

9. Dispositif selon l'une des revendications précédentes **caractérisé en ce que** ladite douille (1) comporte une jupe périphérique (13) entourant ledit ressort (S) et portant en partie basse une bride (13a) susceptible de venir en butée sur la partie haute du réservoir (R) en fin de dosage.

10. Dispositif selon l'une des revendications précédentes **caractérisé en ce que** la douille (1) est réalisée d'une seule pièce avec le pointeau (2), la billette (3) et la tige (4) par moulage à injection.

11. Dispositif selon l'une des revendications précédentes **caractérisé en ce qu'**il comporte, en outre, un capot. (5) formant bouton-poussoir et fermant ledit canal d'évacuation (12) en partie supérieure.

12. Dispositif selon la revendication 11 **caractérisé en ce que** ledit capot (5) comporte un orifice (50) aligné sur l'axe dudit canal (12) et dont le pourtour interne reçoit l'appui du pointeau (2) en position d'obturation étanche.

## Claims

1. A device for the airless dispensing of liquid products from a container (R) provided with a mobile bottom (F), a delivery pipe (C) and a pusher cooperating with, on the one hand, a sealing and dosage bushing (1) supporting a piston, and on the other hand a return spring (S), **characterized in that** said bushing (1) supports a closing needle (2) which can be moved in translation in a discharge channel (12) arranged on said bushing while being connected by a drive rod (3) to an axial guiding rod (4) liable to slide and to be frictionally stopped in the delivery pipe (C) of the container communicating with said channel, by the resting thereof on said bushing (1) and compression of said spring (S).

2. A device according to claim 1, **characterized in that** said needle (2) is laterally integral with a set of spring plates (21a, 21b), the free ends of which are fixed on the bushing (1).

3. A device according to one of the preceding claims, **characterized in that** said drive rod (3) is provided with a hinge (32) for the connection with said needle (2) and allowing the folding thereof in said channel (12) from a moulding extended position.

4. A. device according to one of the preceding claims, **characterized in that** said rod (4) is provided with a side pin (41) cooperating with a retaining notch (e) provided in the inner wall of the delivery pipe (C).

5. A device according to one of the preceding claims, **characterized in that** said rod (4) is provided with a longitudinal flat lug (40) allowing the passage of the product to the discharge channel (12).

6. A device according to one of the preceding claims, **characterized in that** said drive rod (3) includes an articulated cam having a triangular section, in the lower part thereof, on the rod (4) and on the bushing (1), respectively, and in the upper part thereof, on a bevelled end (21) of the needle (2).

7. A device according to one of the preceding claims, **characterized in that** said channel (12) is provided with deformable upper lips (12a) making it possible to snap the needle (2) in position.

8. A device according to one of the preceding claims, **characterized in that** said bushing (1) includes a central sleeve (11) forming a piston intended to cover the delivery pipe (C) by delimiting a dosage chamber (10) around said rod and above said pipe.

9. A device according to one of the preceding claims, **characterized in that** said bushing (1) includes a peripheral skirt (13) surrounding said spring (S) and bearing, in the lower part thereof, a flange (13a) liable to abut against the upper part of the container (R) upon completion of the dosage.

10. A device according to one of the preceding claims, **characterized in that** the bushing (1) is made in one piece with the needle (2), the drive rod (3) and the rod (4) by injection moulding.

11. A device according to one of the preceding claims, **characterized in that** it further includes a cover (5) forming a push-button and closing said discharge channel (12) in the upper part thereof.

12. A device according to claim 11, **characterized in that** said cover (5) includes a hole (50) aligned with the axis of said channel (12) and on the inner edge of which the needle (2) rests in sealing closed position.

## Patentansprüche

1. Vorrichtung für die Abgabe von flüssigen Produkten ohne Luftaufnahme ab einem mit einem beweglichen Boden (F) versehenden Behälter (R), einer Austragsleitung (C) und einem Drücker, der zusammenarbeitet einerseits mit einer Dichtungs- und Dosierhülse (1) die einen Kolben trägt, und andererseits mit einer Rückholfeder (S), **dadurch gekennzeichnet, daß** die besagte Hülse (1) einen Verschlußkörner (2) trägt, der durch Druck auf die besagte Hülse (1) und Zusammendrücken der besagten Feder (S) mit Translationsbewegung in einem Ableitungskanal (12) verschiebbar ist, der auf der besagten Hülse gestaltet ist, indem er durch eine Antriebsschraube (3) an eine axiale Führungsstange (4) angeschlossen ist, die in der Austragsleitung (C) des Behälters gleiten und durch Reibung gesperrt werden kann, der mit dem besagten Kanal in Verbindung steht.

2. Vorrichtung nach Anspruch 1, **dadurch gekennzeichnet, daß** der besagte Verschlußkörner (2) seitlich fest mit einem Satz elastischer Blätter (21a, 21b) verbunden ist, deren freie Enden auf der Hülse (1) befestigt sind.

3. Vorrichtung nach einem beliebigen der vorstehenden Ansprüche, **dadurch gekennzeichnet, daß** die besagte Antriebsschraube (3) mit einer Verbindungsscharnier (32) mit dem besagten Verschlußkörner versehen ist, die sein Abklappen in den besagten Kanal (12) ab einer ausgebreiteten Gußposition zuläßt.

4. Vorrichtung nach einem beliebigen der vorstehenden Ansprüche, **dadurch gekennzeichnet, daß** die besagte Stange (4) mit einem seitlichen Nocken (41) versehen ist, der mit einer Haltekerbe (e) zusammenwirkt, die auf der Innenwand der Austragsleitung (C) gestaltet ist.

5. Vorrichtung nach einem beliebigen der vorstehenden Ansprüche, **dadurch gekennzeichnet, daß** die besagte Stange (4) mit einer länglichen Flachstelle (40) versehen ist, die den Durchgang des Produkts zum Ableitungskanal (12) ermöglicht.

6. Vorrichtung nach einem beliebigen der vorstehenden Ansprüche, **dadurch gekennzeichnet, daß** die besagte Schraube (3) aus einem Nocken mit dreieckigem Querschnitt besteht, der am unteren Teil auf der Stange (4) beziehungsweise auf der Hülse (1) gelenkig befestigt ist, und am oberen Teil auf einem abgeschrägten Ende (21) des Verschlußkörners (2).

7. Vorrichtung nach einem beliebigen der vorstehenden Ansprüche, **dadurch gekennzeichnet, daß** der besagte Kanal (12) mit oberen verformbaren Lippen (12a) versehen ist, die das Einklicken des Verschlußkörners (2) zulassen.

8. Vorrichtung nach einem beliebigen der vorstehenden Ansprüche, **dadurch gekennzeichnet, daß** die besagte Hülse (1) eine zentrale Muffe (11) umfaßt, die einen Kolben bildet, der die Austragsleitung (C) abdecken soll, indem er um die besagte Stange herum und oberhalb der besagten Leitung eine Dosierkammer (10) abgrenzt.

9. Vorrichtung nach einem beliebigen der vorstehenden Ansprüche, **dadurch gekennzeichnet, daß** die besagte Hülse (1) eine periphere Schürze (13) umfaßt, die die besagte Feder (S) umgibt und am unteren Teil einen Flansch (13a) trägt, der am Ende der Dosierung am oberen Teil des Behälters (R) anschlägt.

10. Vorrichtung nach einem beliebigen der vorstehenden Ansprüche, **dadurch gekennzeichnet, daß** die besagte Hülse (1) aus einem Teil mit dem Verschlußkörner (2), der Schraube (3) und der Stange (4) durch Spritzguß ausgeführt ist.

11. Vorrichtung nach einem beliebigen der vorstehenden Ansprüche, **dadurch gekennzeichnet, daß** sie ferner eine Abdeckhaube (5) umfaßt, die einen Druckknopf bildet und den besagten Ableitungskanal (12) am oberen Teil schließt.

12. Vorrichtung nach Anspruch 11, **dadurch gekennzeichnet, daß** die besagte Abdeckhaube (5) eine Öffnung (50) umfaßt, die auf der Achse des besagten Kanals (12) ausgerichtet ist, und deren innerer Umfang die Auflage des Verschlußkörners (2) in dichter Verschlußposition aufnimmt.
